# EUROPÄISCHE PATENTSCHRIFT

(11) **EP 2 504 531 B1**
(45) Veröffentlichungstag und Bekanntmachung des Hinweises auf die Patenterteilung: **23.10.2013**
(21) Anmeldenummer: 10779723.5
(22) Anmeldetag: 22.11.2010
(51) Int. Cl.: F01K 25/02, F03G 7/06, F24D 11/00, F25B 29/00, G01K 5/32, F04B 19/24, F01K 27/00

(54) **THERMISCHE EINRICHTUNG ZUM ERZEUGEN VON MECHANISCHER UND/ODER ELEKTRISCHER ENERGIE**
THERMAL DEVICE FOR GENERATING MECHANICAL AND/OR ELECTRIC ENERGY
DISPOSITIF THERMIQUE POUR PRODUIRE DE L'ÉNERGIE MÉCANIQUE ET/OU ÉLECTRIQUE

(30) Priorität: 23.11.2009 DE 102009055982
(43) Veröffentlichungstag der Anmeldung: 03.10.2012
(73) Patentinhaber: Kumpf, Erich, 75600 Cala Millor (ES); Bems, Curd, 93155 Hernau (DE)
(72) Erfinder: KUMPF, Erich, 71263 Weil der Stadt (DE)
(74) Vertreter: Dreiss
(86) Internationale Anmeldenummer: PCT/EP2010/007061
(87) Internationale Veröffentlichungsnummer: WO 2011/060956

(56) Entgegenhaltungen:
- DE-A1- 2 919 263
- FR-A1- 2 523 221
- US-A- 4 079 596
- US-A1- 2004 168 437
- US-A1- 2006 059 912

## Beschreibung

Die vorliegende Erfindung bezieht sich auf eine thermische Einrichtung zum Erzeugen von mechanischer und/oder elektrischer Energie, nach dem Oberbegriff des Anspruchs 1.

Die Ausnutzung von beispielsweise Erdwärme ist bei der sogenannten geothermischen Stromerzeugung bekannt, für die jedoch ausreichend hohe Temperaturen vorn > 95°C Voraussetzung sind.

Als Geothermie oder Erdwärme bezeichnet man die gesamte, unterhalb der Erdoberfläche in Form von Wärme gespeicherte Energie. Während in den oberen 10 bis 20 Metern die Temperaturen mit durchschnittlich 10 bis 12°C verhältnismäßig gering sind, macht sich mit zunehmender Tiefe der Einfluss des gewaltigen Wärmestroms aus dem Erdinneren bemerkbar. Pro hundert Meter Tiefe steigt die Temperatur dabei um etwa 3°C an. Im Erdkern selbst werden Temperaturen von 5000 bis 6000°C vermutet. Dies bedeutet, dass bei der geothermischen Stromerzeugung erhebliche Tiefen von etwa 3000 bis 4000 Meter erschlossen werden müssen.

Aus der US 4,079,596 ist eine thermische Einrichtung nach dem Oberbegriff des Anspruchs 1 bekannt, bei der zwei Druckbehälter vorgesehen sind, von denen dem einen Druckbehälter ein Wärmemedium und dem anderen Druckbehälter ein Kühlmedium zugeführt wird, um das thermische expansive und kontraktive Medium in seinen unterschiedlichen Phasen abwechselnd der Erzeugereinheit zuzuführen.

Eine entsprechende thermische Einrichtung ist aus der US 2006/0059912 A1 bekannt.

Aufgabe der vorliegenden Erfindung ist es, eine thermische Einrichtung zum Erzeugen von mechanischer und/oder elektrischer Energie vorzugschlagen, die mit erheblich geringeren Temperaturen und Temperaturgradienten auskommt, wobei entweder natürlich vorhandene oder entsprechende erzeugte Temperaturgradienten zur Anwendung kommen können.

Zur Lösung dieser Aufgabe sind bei einer thermischen Einrichtung zum Erzeugen von mechanischer und/oder elektrischer Energie der genannten Art die im Anspruch 1 angegebenen Merkmale vorgesehen.

Durch die erfindungsgemäßen Maßnahmen ist erreicht, dass der Temperaturarbeitsbereich sehr gering sein kann, so dass die entsprechenden Temperaturen entweder aus natürlich vorhandenen Ressourcen ohne größeren Aufwand entnommen oder entsprechend erzeugt werden können. Dabei kann es ausreichend sein, wenn entweder die höhere oder die niedrigere Temperatur aus einer natürlich vorhandenen Ressource übertragen wird. All dies kann beispielsweise durch direkte Sonneneinstrahlung, durch die Ausnutzung von Tages- und Nachttemperatur, durch die Temperaturunterschiede zwischen Meer und Land oder Meer und Oberflächenwasser und auch durch Temperaturunterschiede zwischen Fluss und Land oder dergleichen erreicht werden. Die jeweils zu erzeugende obere und/oder untere Temperaturgrenze kann bzw. können aufgrund des relativ geringen Temperaturgradienten in kostengünstiger Weise künstlich erzeugt werden. Gemäß der zwei alternative Ausführungsbeispiele wird im einen Fall das Expansionsmedium gleichzeitig als Arbeitsmedium verwendet und im anderen Fall ein separates Arbeitsmedium, bspw. Wasser oder eine Hydraulikflüssigkeit eingesetzt.

Ein bevorzugtes expansives/kontraktives Medium ergibt sich aus den Merkmalen des Anspruchs 2.

Um eine Vermischung von Expansionsmedium und Arbeitsmedium zu vermeiden, sind die Merkmale nach Anspruch 3 vorgesehen. Dabei ist es von Bedeutung, die Merkmale nach Anspruch 4 vorzusehen, um zu gewährleisten, dass ausschließlich das Arbeitsmedium den Druckbehälter während des Expansionsvorgangs in Richtung der Erzeugereinheit verlässt.

In besonders bevorzugter Weise wird als Arbeitsmedium Wasser eingesetzt bzw, verwendet. Dabei kann als Erzeugereinheit eine an sich bekannte Wasserturbine eingesetzt werden (Anspruch 5).

Es ist aber auch vorteilhaft, eine Hydraulikflüssigkeit als Arbeitsmedium zu verwenden, die beziehungsweise das dann einem Hydraulikmotor antreibt.

Zur einfachen Steuerung des wasserstromes aus dem Druckbehälter zur Erzeugereinheit und aus dem Vorratsbehälter in den Druckbehälter sind in bevorzugter Weise die Merkmale nach Anspruch 6 vorgesehen, so dass konstruktiv einfache Elemente vorgesehen werden können. Dabei sind diese Rückschlagventile innerhalb der thermischen Einrichtung die einzigen mechanisch bewegbaren Elemente.

Um eine relativ schnelle Änderung der Temperaturen bzw. ein schnelles Erreichen des jeweils oberen bzw. unteren Temperaturwertes, sind gemäß einem bevorzugten Ausführungsbeispiel die Merkmale nach Anspruch 7 vorgesehen. Ein vorteilhaftes Ausführungsbeispiel ergibt sich aus den Merkmalen des Anspruchs 8.

Vorteilhafte Arbeitsbereiche ergeben sich gemäß den Merkmalen nach Anspruch 9.

Mit den Merkmalen nach Anspruch 10 ist erreicht, dass die thermische Einrichtung unabhängig von der für die Erwärmung bzw. Abkühlung benötigten Zeit kontinuierlich betrieben werden kann.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in schematischer Darstellung eine thermische Einrichtung zum Erzeugen von mechanischer und/oder elektrischer Energie gemäß einem bevorzugten Ausführungsbeispiel vorliegender Erfindung im Ausgangszustand,
- Figur 2: eine der Figur 1 entsprechende Darstellung der thermischen Einrichtung, jedoch im Arbeitszustand des Expansionsmediums,
- Figur 3: eine grafische Darstellung der Expansion bzw. Ausdehnung eines verwendeten Expansionsmediums in Abhängigkeit von der Temperatur,
- Figur 4: eine der Figur 2 entsprechende Darstellung einer thermischen Einrichtung, jedoch gemäß einem anderen Ausführungsbeispiel vorliegender Erfindung, und
- Figur 5: eine der Figur 2 entsprechende Darstellung, jedoch gemäß einem weiteren Ausführungsbeispiel einer thermischen Einrichtung gemäß vorliegender Erfindung.

Die in den Figuren 1 und 2 gemäß einem Ausführungsbeispiel dargestellte thermische Einrichtung 10, die zum Erzeugen von mechanischer und/oder elektrischer Energie durch Ausnutzen bzw. Anwenden eines relativ geringen Temperaturgradienten im Niedertemperaturbereich dient, besitzt einen Druckbehälter 11, einen Vorratsbehälter 15 sowie eine Erzeugereinheit 20, mittels der mechanische und/oder elektrische Energie erzeugt wird.

Der Druckbehälter 11 ist mit einem expansiven und kontraktiven Medium, im Folgenden als Expansionsmedium 12 bezeichnet, sowie mit einem Arbeitsmedium 13 befüllt. Sowohl das Expansionsmedium 12 als auch das Arbeitsmedium 13 sind beim Ausführungsbeispiel flüssig, wobei das Expansionsmedium 12 bei vollständiger Kontraktion in eine feste Phase übergehen kann. Als Arbeitsmedium 13 ist beim Ausführungsführungsbeispiel Wasser verwendet. Da bei diesem Ausführungsbeispiel das Expansionsmedium 12 eine höhere Dichte als das für das Arbeitsmedium 13 verwendete Wasser aufweist, befindet sich das Wasser im Druckbehälter 11 über dem Expansionsmedium 12, um ein Vermischen der beiden Medien 12 und 13 zu verhindern. Die prozentuale Expansion bzw. Ausdehnung des Expansionsmedium 12 in Abhängigkeit von seiner Temperatur ist in Figur 3 beispielhaft dargestellt. Als Expansionsmedium ist ein Medium verwendet, das seine größte Expansion bzw. Kontraktion bei der Phasenumwandlung bzw. beim Phasenübergang von fest zu flüssig und umgekehrt erreicht. Während Figur 1 den Ausgangszustand, das heißt den Kontraktionszustand des Expansionsmediums 12 darstellt, zeigt Figur 2 den Expansionszustand des Expansionsmediums 12 innerhalb des Druckbehälters 11.

Der Druckbehälter 11 ist über eine Verbindungsdruckleitung 21 mit dem Eingang der Erzeugereinheit 20 verbunden, die hier in Form einer mit einem Schaufelrad 23 versehenen Wasserturbine 22 dargestellt ist. Die Verbindungsdruckleitung 21 endet mit ihrer Auslaufdüse 24 innerhalb eines Gehäuses 25 der Erzeugereinheit 20 und ist auf das Turbinenrad 23 gerichtet.

Ausgangsseitig des Druckbehälters 11 ist die Verbindungsdruckleitung 21 für das Arbeitsmedium 13 mit einem Rückschlagventil 26 versehen, das lediglich eine Strömungsverbindung vom Druckbehälter 11 zur Erzeugereinheit 20 unter einem bestimmten Druck des Arbeitsmediums 13 zulässt.

Der Vorratsbehälter 15 ist mittels einer ersten Verbindungsleitung 16 mit dem Druckbehälter 11 und mittels einer zweiten Verbindungsleitung 17 mit dem Ausgang der Erzeugereinheit 20 derart verbunden, dass der Innenraum des Gehäuses 25 mit dem Vorratsbehälter 15 verbunden ist. In der ersten Verbindungsleitung 16 oder wie hier dargestellt in der zweiten Verbindungsleitung 17 ist ein zweites Rückschlagventil 18 vorgesehen, das ausschließlich eine Strömungsverbindung aus dem Gehäuse 25 in den Vorratsbehälter 15 bzw. in den Druckbehälter 11 zulässt und zwar ausschließlich dann, wenn der Druckbehälter 11 im Ausgangszustand, d.h. im Kontraktionszustand des Expansionsmedium 12 im Wesentlichen drucklos ist bzw. aufgrund der Kontraktion des Expansionsmediums 12 sich im Unterdruck befindet oder am Übergang zum Unterdruck ist.

Die Wirkungsweise bzw. Arbeitsweise der thermischen Einrichtung 10 gemäß den Figuren 1 und 2 ist folgende: Wie sich aus Figur 3 ergibt, befindet sich das Expansionsmedium 12 bei bspw. einer Temperatur von + 5°C in einem Ausgangszustand, in welchem das Expansionsmedium 12 sein kleinstes Volumen ggf. in einem festen Aggregatzustand besitzt. Für diesen Ausgangs- bzw. Kontraktionszustand der thermischen Einrichtung 10 kann auch eine Temperatur von beispielsweise + 7°C gewählt werden, in der das Expansionsmedium 12 zwar ein geringes aber nicht sein geringstes Volumen ggf. in schon flüssigem Aggregatzustand besitzt. Jedenfalls zeigt Figur 1 diesen Ausgangs- bzw. Kontraktionszustand, gemäß welchem der Druckbehälter 11 drucklos mit dem Expansionsmedium 12 und dem Arbeitsmedium 13 vollständig gefüllt ist. Das gewählte Volumen des Arbeitsmediums 13 ist größer als die Volumendifferenz zwischen dem Volumen des Expansionsmediums 12 im Ausgangszustand und dem Volumen des Expansionsmediums 12 in vollständigem Expansionszustand, der ebenfalls im Bereich der Figur 3 gewählt werden kann. Mit anderen Worten, beispielsweise wird bei einer oberen Temperaturgrenze von + 15°C eine Volumenerhöhung von beispielsweise etwa 17% erreicht.

Wird nun dem Druckbehälter 11 ausgehend von einer Temperatur von beispielsweise + 7°C Wärme zugeführt, dann dehnt sich das Expansionsmedium 12 aus, wobei eine Druckerhöhung im Druckbehälter 11 erfolgt. Bei einem bestimmten gewählten Druck innerhalb des Druckbehälters 11 öffnet das erste Rückschlagventil 26, so dass unter weiterer Expansion des Expansionsmediums 12 und damit dessen Volumenvergrößerung das Arbeitsmedium 13, also Wasser, unter Druck durch die Verbindungsdruckleitung 21 strömt und aufgrund weiterer Druckerhöhung in der Düse 24 das Turbinenrad 23 antreibt, was zur Erzeugung mechanischer und ggf. elektrischer Energie führt. Dies zeigt Figur 2 in einem Endzustand, in welchem bei beispielsweise 15°C die maximale Expansion des Expansionsmediums 12 erreicht ist. Das Arbeitsmedium 13, das das Turbinenrad 23 antreibt, sammelt sich im Gehäuse 25 der Turbine 22 und fließt durch die zweite Verbindungsleitung 17 in den Vorratsbehälter 15 ab, dessen Wasserspiegel dadurch steigt, da das zweite Rückschlagventil 18 aufgrund des Drucks innerhalb des Druckbehälters 11 geschlossen ist.

Durch eine nachfolgende (negative) Wärmeübertragung, das heißt Abkühlung des Expansionsmediums 12 erfolgt dessen Kontraktion, was infolge davon zu einer Volumenverringerung des Expansionsmediums 12 und zu einem Unterdruck im hermetisch geschlossenen Druckbehälter 11 führt. Bei einem bestimmten gewählten Unterdruck innerhalb des Druckbehälters 11 öffnet das zweite Rückschlagventil 18 (und das erste Rückschlagventil 26 schließt), so dass das Arbeitsmedium 13 aus dem Vorratsbehälter 15 nachströmen kann. Mit der Verringerung des Volumens des kontraktierenden Expansionsmediums 12 wird der drucklose Druckbehälter 11 mit dem Arbeitsmedium Wasser entsprechend aufgefüllt, so dass sich nach Abkühlen von + 15°C auf beispielsweise + 7°C des Expansionsmediums 12 der Ausgangszustand gemäß Figur 1 einstellt. Der Temperaturgradient, der im Bereich von mindestens 10°C liegt, kann sich in einem Temperaturbereich zwischen mindestens +5°C, vorzugsweise mindestens +10°C, und maximal +50°C, vorzugsweise maximal +35°C einstellen.

Da zum Erreichen des oberen Temperaturwertes für die maximale Expansion und zum Erreichen des unteren Temperaturwertes für die maximale Kontraktion jeweils eine gewisse Zeit verstreicht, würde sich mit nur einem Druckbehälter 11 keine kontinuierliche Arbeitsweise der Erzeugereinheit 20 ergeben. Aus diesem Grunde können in nicht dargestellter Weise bei einer derartigen thermischen Einrichtung 10 zwei oder mehr Druckbehälter 11 einschließlich ihrer Verbindungsleitungen 21 zur Erzeugereinheit 20 vorgesehen sein, so dass aufgrund der zeitverschobenen Arbeitsweise des Expansionsmediums 12 in jedem der Druckbehälter 11 ein kontinuierliches Antreiben der Erzeugereinheit 20 möglich ist.

Das Erwärmen bzw. Abkühlen des Expansionsmediums 12 auf den oberen bzw. unteren Temperaturwert kann entweder durch Ausnutzen natürlicher Temperaturgradienten, wie im Erdreich in verschiedenen Tiefen vorhanden, erfolgen oder durch ausschließliche künstliche Erzeugung dieser Temperaturen oder durch eine Kombination aus natürlicher Ressource und künstlich erzeugter Wärme bzw. Kälte.

Figur 4 zeigt ein zweites Ausführungsbeispiel vorliegender Erfindung, bei dem das Arbeitsmedium 13 eine höhere Dichte als das Expansionsmedium 12 aufweist, was bedeutet, dass die Schichtung der beiden Medien 12 und 13 derart ist, dass das Arbeitsmedium 13 bodenseitig im Druckbehälter 11' und das Expansionsmedium 12 darüberliegend angeordnet ist. Dies bedeutet auch, dass sowohl die Verbindungsleitung 21 zur Erzeugereinheit 20 als auch die erste Verbindungsleitung 16 vom Vorratsbehälter 15' in den Druckbehälter 11' durch das Expansionsmedium 12 hindurch in den unteren bzw. bodenseitigen Bereich des Druckbehälters 11' führt. Auch hierbei ist wichtig, dass das Volumen des Arbeitsmediums 13 größer ist als die Volumendifferenz zwischen dem Volumen des Expansionsmediums 12 im Ausgangszustand und dem Volumen im vollständig expandierten Zustand.

Figur 4 zeigt darüber hinaus eine Ausgestaltung von Druckbehälter 11' und/oder Vorratsbehälter 15', die sowohl bei der Ausführungsform nach der Figur 4 als auch bei der Ausführungsform nach den Figuren 1 und 2 gewählt werden kann.

Gemäß Figur 4 ist der Vorratsbehälter 15', der bei beiden Ausführungsformen mit einer Entlüftungsöffnung 19 bzw. 19' versehen ist, um den Vorratsbehälter drucklos zu halten, mit Wärmeübertragungselementen, das heißt Kühlschlangen 28 bestückt, die ein aktives Absenken oder Halten der betreffenden Temperatur des Arbeitsmediums 13 gewährleisten. Um eine Vergleichmäßigung bzw. Beschleunigung der Wärmeübertragung von den Kühlschlangen 28 auf das bzw. innerhalb des Arbeitsmediums 13 zu erreichen, können im Vorratsbehälter 15' Metallgewebe 29 vorzugsweise aus Kupfer eingebracht sein.

Entsprechend und zu demselben Zweck ist im Druckbehälter 11 innerhalb eines dem Arbeitsmedium 13 abgewandten Bereichs des Expansionsmediums 12 ein wärmeleitendes Metallgewebe 31 aus vorzugsweise Kupfer angeordnet. Darüber hinaus sind innerhalb des Druckbehälters 11' Wärmeübertragungselemente 32 im Expansionsmedium 12 eingetaucht, und zwar vorzugsweise so tief, wie das Expansionsmedium 12 im Ausgangszustand reicht. Des weiteren ist der Mantel 34 des Druckbehälters 11' von spiralig angeordneten Wärmeübertragungselementen 33 umgeben, die wie die Wärmeübertragungselemente 32 von einem auf entsprechende Temperatur gebrachten Wärmeübertragungsmedium durchströmt werden. Des weiteren ist der Druckmantel 34 des Druckbehälters 11 von einer Wärmeisolierung 35 und diese wiederum von einem hermetisch abgedichteten Außenmantel 36 umgeben.

Es versteht sich, dass auch für dieses Ausführungsbeispiel gilt, dass für einen kontinuierlichen Antrieb der Erzeugereinheit 20 eine entsprechende Vielzahl derartiger Druckbehälter 11' und ggf. auch Vorratsbehälter 15' vorgesehen sind.

Gemäß einem weiteren Ausführungsbeispiel kann in nicht dargestellter Weise zwischen Expansionsmedium 12 und Arbeitsmedium 13 eine im Druckbehälter auf und ab bewegbar gehaltene Trennscheibe vorgesehen sein, deren Querschnittsfläche gleich der des Druckbehälters 11 bzw. 11' ist.

Figur 5 zeigt ein drittes Ausführungsbeispiel einer thermischen Einrichtung 10" vorliegender Erfindung, bei dem das Expansionsmedium 12' gleichzeitig als Arbeitsmedium fungiert, was bedeutet, dass innerhalb der thermischen Einrichtung 10" ausschließlich das Expansionsmedium 12' vorhanden ist. Die Figur 5 zeigt entsprechend der Darstellung der Figur 2 den Expansionszustand des Expansionsmediums 12' und damit den Arbeitszustand.

Mit anderen Worten, in vollständig expandiertem Zustand füllt das Expansionsmedium 12 den Druckbehälter 11" vollständig aus, so dass in diesem expandierten Zustand das Expansionsmedium 12' flüssig ist, das Rückschlagventil 26 in der Verbindungsdruckleitung 21 öffnet und über die Düse 24 auf das Schaufelrad 23 der Turbine 22 der Erzeugereinheit 20 strömt und diese rotierend antreibt. Das flüssige Expansionsmedium 12' wird von der Erzeugereinheit 20 in den Vorratsbehälter 15' zurückgeführt und dort zunächst aufgefangen.

Wird das Expansionsmedium 12' im Druckbehälter 11" auf die niedere Temperatur heruntergefahren, das heißt abgekühlt, wird sich das Expansionsmedium 12 in seinem Volumen verringern, so dass im Druckbehälter 11" ein Vakuum entsteht, das zum Schließen des ersten Rückschlagventil 26 und zum Öffnen des zweiten Rückschlagventils 18 in ersten Verbindungsleitung 16 zwischen Vorratsbehälter 15" und Druckbehälter 11" führt. Dadurch kann aus dem Vorratsbehälter 15" das Expansionsmedium 12' in den Druckbehälter 11" nachströmen.

Das Expansionsmedium 12' entspricht dem zuvor beschriebenen Expansionsmedium 12, so dass hinsichtlich dessen Eigenschaften hierauf verwiesen werden kann. Entsprechendes gilt für das Erwärmen und Abkühlen bzw. deren jeweilige Temperatur und Temperaturgradient.

Der Vorratsbehälter 15" der thermischen Einrichtung 10" entspricht dem Vorratsbehälter 15' des zweiten Ausführungsbeispiels gemäß Figur 4, so dass zu dessen Beschreibung hierauf verwiesen werden kann. Entsprechendes gilt für den Druckbehälter 11", der wie der Druckbehälter 11' nach Figur 4 mit Wärmeübertragungselementen 32 und/oder 33 sowie mit einer Wärmeisolierung 35 versehen ist.

Beim dritten Ausführungsbeispiel gemäß Figur 5 ist die Verbindungsdruckleitung 21 zwischen dem Druckbehälter 11" und der Erzeugereinheit 20 mit einer Außenisolierung 38 sowie in nicht dargestellter Weise mit einer Dauervorwärmvorrichtung versehen, die ein Abkühlen des Expansionsmediums 12' während des Arbeitszyklus verhindert. Vorratsbehälter 15" und/oder Druckbehälter 11" können mit wärmeleitendem Metallgewebe 29 bzw. 31 versehen sein.

Auch bei diesem dritten Ausführungsbeispiel gilt, dass für einen kontinuierlichen Antrieb der Erzeugereinheit 20 eine entsprechende Vielzahl von Druckbehältern 11" und gegebenenfalls auch Vorratsbehältern 15" vorgesehen sind. Beispielsweise erfolgt dies derart, dass dann, wenn das erste System den Expansionszyklus beendet hat und von warm zu kalt umschaltet, währenddessen das zweite System mitten im Expansionszyklus sich befindet und umgekehrt. Es versteht sich, dass auch mehr als zwei derartiger Systeme, bestehend aus Druckbehälter sowie ggf. Vorratsbehälter, eingesetzt werden können. Um dabei die Taktzeit zusätzlich zu verkürzen, wird mit höheren Zulauftemperaturen von außen gefahren, um die erforderliche Arbeitstemperatur aufgrund Zeitverzögerung durch Überwindung der Wandstärke des Druckbehälters, schnell zum Expansionsmedium zu bringen. Die Zuführung der erforderlichen Temperaturen kann über separate Speicherbehälter erfolgen.

Wenn auch bei den vorgenannten Ausführungsbeispielen als Arbeitsmedium 13 Wasser verwendet wird, kann es vorteilhaft sein, statt dessen eine Hydraulikflüssigkeit als Arbeitsmedium 13 einzusetzen, die dann auf einen Hydraulikmotor als Erzeugereinheit 20 wirkt. Die Hydraulikflüssigkeit kann beispielsweise ein HFC-Fluid sein, das Diethylenglykol und Wasser aufweist.

## Patentansprüche

1. Thermische Einrichtung (10) zum Erzeugen von mechanischer und/oder elektrischer Energie, mit Hilfe eines thermisch expansiven und kontraktiven Medium (12), das im Expansionszustand flüssig ist, **dadurch gekennzeichnet, dass** das thermisch expansive und kontraktive Medium (12) in einem abwechselnd mit zwei unterschiedlichen Temperaturwerten beaufschlagbaren Druckbehälter (11) vorgesehen ist, der auslaufseitig mit einem Vorratsbehälter (15) verbunden ist, wobei zwischen dem Ausgang des Druckbehälters (11) und dem zulaufseitigen Ende des Vorratsbehälters (15) eine durch die Expansion des Mediums (12) unmittelbar oder mittelbar angetriebene Erzeugereinheit (20) für mechanische und/oder elektrische Energie vorgesehen ist, und dass entweder das thermisch expansive/kontraktive Medium (12) im druckbeaufschlagten Expansionszustand den Druckbehälter (11) vollständig derart ausfüllt, dass es die Erzeugereinheit (20) unmittelbar antreibt, oder dass ein flüssiges Arbeitsmedium (13) teilweise in axialer Schichtung mit dem thermisch expansiven/kontraktiven Medium (12) im Druckbehälter (11) und teilweise in dem mit dem Druckbehälter (11) verbundenen Vorratsbehälter (15) vorgesehen ist, wobei zwischen dem das Arbeitsmedium (13) aufnehmenden Bereich des Druckbehälters (11) und dem Vorratsbehälter (15) die vom Arbeitsmedium (13) angetriebene Erzeugereinheit (20) vorgesehen ist.

2. Einrichtung nach Anspruch 1, **dadurch gekennzeichnet, dass** das thermisch expansive/kontraktive Medium (12) ein solches ist, das seine maximale Expansion/Kontraktion bei seiner Phasenumwandlung bzw. seinen Phasenübergang von fest zu flüssig bzw. umgekehrt erreicht.

3. Einrichtung nach Anspruch 1 oder 2, **dadurch gekennzeichnet, dass** die Dichte des thermisch expansiven/kontraktiven Mediums (12) bei den verwendeten Temperaturen ungleich der Dichte des Arbeitsmediums (13) ist.

4. Einrichtung nach Anspruch 3, **dadurch gekennzeichnet, dass** das Volumen des Arbeitsmediums (13) vorzugsweise in Form von Wasser oder einer Hydraulikflüssigkeit, größer als das Expansionsvolumen des expansive/ kontraktiven Medium (12) ist.

5. Einrichtung nach mindestens einem der vorhergehenden Ansprüche, **dadurch gekennzeichnet, dass** die Erzeugereinheit (20) eine Turbine (22) aufweist und dass das auf die Erzeugereinheit (20) gerichtete Ende der das unter Druck stehende Medium (12) oder das druckbeaufschlagte Arbeitsmedium (13) führenden Verbindung (21) von Druckbehälter (11) zur Erzeugereinheit (20) düsenartig ausgebildet ist.

6. Einrichtung nach mindestens einem der vorhergehenden Ansprüche, **dadurch gekennzeichnet, dass** in jeder der das Medium (12) oder das Arbeitsmedium (13) führenden Verbindungen (16, 17, 21) zwischen Vorratsbehälter (15) und Druckbehälter (11) sowie zwischen Druckbehälter (11) und Erzeugereinheit (20) ein Rückschlagventil (18, 26) angeordnet ist.

7. Einrichtung nach mindestens einem der vorhergehenden Ansprüche, **dadurch gekennzeichnet, dass** der Druckbehälter (11) mit Wärmeübertragungselementen (32, 33) versehen ist, die auf den Bereich des oberen oder unteren Temperaturwertes gebracht werden.

8. Einrichtung nach mindestens einem der vorhergehenden Ansprüche, **dadurch gekennzeichnet, dass** innerhalb des das expansive/ kontraktive Medium (12) aufnehmenden Raumes des Druckbehälters (11) ein wärmeleitendes Gewebe (31), vorzugsweise Kupfergewebe vorgesehen ist.

9. Einrichtung nach mindestens einem der vorhergehenden Ansprüche, **dadurch, gekennzeichnet, dass** die Differenz zwischen dem oberen und dem unteren Temperaturwert bei mindestens etwa 10°C in einem Temperaturbereich zwischen mindestens + 5°C und maximal + 50°C liegt, vorzugsweise zwischen mindestens 10°C und maximal +35°C.

10. Einrichtung nach mindestens einem der vorhergehenden Ansprüche, **dadurch gekennzeichnet, dass** mehrere Druckbehälter (11) vorgesehen sind, die in zeitabhängigem Abstand voneinander entsprechend temperaturbeaufschlagbar sind und deren das druckbeaufschlagte Arbeitsmedium (13) führenden Verbindungen (21) auf dieselbe Erzeugereinheit (20) gerichtet sind.

## Claims

1. A thermal device (10) for generating mechanical and/or electric energy, with the aid of a thermally expansive and contracting medium (12), which in the expansion state is liquid, **characterized in that** the thermally expansive and contracting medium (12) is provided in a pressure container (11) which can be acted upon in alternation by two different temperature values and communicates on the outlet side with a storage container (15), and between the outlet of the pressure container (11) and the inlet end of the storage container (15), a generator unit (20) for mechanical and/or electric energy which is driven directly or indirectly by the expansion of the medium (12) is provided, and that either the thermally expansive/contracting medium (12) in the pressurized expansion state completely fills the pressure container (11) in such a manner that it drives the generator unit (20) directly, or that a liquid working medium (13) is provided, partially in axial layering with the thermally expansive/contracting medium (12) in the pressure container (11) and partially in the storage container (15) communicating with the pressure container (11), and the generator unit (20) driven by the working medium (13) is provided between the part of the pressure container (11) containing working medium (13) and the storage container (15).

2. The device of claim 1, **characterized in that** the thermally expansive/contracting medium (12) is such that it reaches its maximum expansion/contraction upon its change of phase or its phase transition from solid to liquid and vice versa.

3. The device of claim 1 or 2, **characterized in that** the density of the thermally expansive/contracting medium (12), at the temperatures employed, is unequal to the density of the working medium (13).

4. The device of claim 3, **characterized in that** the volume of the working medium (13), preferably in the form of water or a hydraulic fluid, is greater than the expansion volume of the expansive/contracting medium (12).

5. The device of at least one of the foregoing claims, **characterized in that** the generator unit (20) has a turbine (22), and that the end, oriented toward the generator unit (20), of the connection (21) carrying the medium (12) that is under pressure or the pressurized working medium (13) from the pressure container (11) to the generator unit (20) is embodied in nozzle-like fashion.

6. The device of at least one of the foregoing claims, **characterized in that** a check valve (18, 26) is disposed in each of the connections (16, 17, 21) carrying the medium (12) or the working medium (13) between the storage container (15) and the pressure container (11) and between the pressure container (11) and the generator unit (20).

7. The device of at least one of the foregoing claims, **characterized in that** the pressure container (11) is provided with heat-transmission elements (32, 33), which are brought to the range of the upper or lower temperature value.

8. The device of at least one of the foregoing claims, **characterized in that** a heat-conducting woven fabric (31), preferably copper fabric, is provided inside the space in the pressure container (11) that receives the expansive/contracting medium (12).

9. The device of at least one of the foregoing claims, **characterized in that** the difference between the upper and the lower temperature value is at least approximately 10°C in a temperature range between at least + 5°C and at most + 50°C, preferably between at least 10°C and at most + 35°C.

10. The device of at least one of the foregoing claims, **characterized in that** a plurality of pressure containers (11) are provided, which can be correspondingly subjected to temperature at chronological intervals from one another, and their connections (21) carrying the pressurized working medium(13) are oriented toward the same generator unit (20).

## Revendications

1. Dispositif thermique (10) de génération d'énergie mécanique et/ou électrique, à l'aide d'un milieu thermiquement expansif et contractif (12) qui est liquide en état d'expansion, **caractérisé par le fait que** ledit milieu thermiquement expansif et contractif (12) est prévu dans un récipient sous pression (11) qui est apte à être soumis alternativement à deux valeurs différentes de température et qui, du côté de sortie, est relié à un réservoir (15), une unité de génération (20) pour énergie mécanique et/ou électrique qui est entraînée directement ou indirectement par l'expansion du milieu (12) étant prévue entre la sortie dudit récipient sous pression (11) et l'extrémité du réservoir (15) qui est située du coté d'admission, et que soit ledit milieu thermiquement expansif/contractif (12) remplit, en état d'expansion à mise en pression, complètement ledit récipient sous pression (11) de telle manière qu'il entraîne directement ladite unité de génération (20), soit un milieu de travail (13) liquide est prévu en partie en stratification axiale avec ledit milieu thermiquement expansif/contractif (12) dans ledit récipient sous pression (11) et en partie dans ledit réservoir (15) relié au récipient sous pression (11), ladite unité de génération (20) entraînée par le milieu de travail (13) étant prévue entre la zone du récipient sous pression (11), qui reçoit le milieu de travail (13) et ledit réservoir (15).

2. Dispositif selon la revendication 1, **caractérisé par le fait que** le milieu thermiquement expansif/contractif (12) est un tel milieu qui atteint son/sa expansion/contraction maximale lors de sa transformation de phase ou bien sa transition de phase de solide à liquide ou bien vice versa.

3. Dispositif selon la revendication 1 ou 2, **caractérisé par le fait que**, aux températures utilisées, la densité du milieu thermiquement expansif/contractif (12) est différente de la densité du milieu de travail (13).

4. Dispositif selon la revendication 3, **caractérisé par le fait que** le volume du milieu de travail (13), de préférence sous forme d'eau ou d'un liquide hydraulique, est supérieur au volume d'expansion du milieu expansif/contractif (12).

5. Dispositif selon l'une au moins des revendications précédentes, **caractérisé par le fait que** ladite unité de génération (20) présente une turbine (22) et que l'extrémité de la liaison (21), qui est dirigée sur ladite unité de génération (20) - liaison qui s'étend dudit récipient sous pression (11) jusqu'à ladite unité de génération (20) et véhicule le milieu (12) sous pression ou le milieu de travail (13) pressurisé - est réalisée à la manière d'une buse.

6. Dispositif selon l'une au moins des revendications précédentes, **caractérisé par le fait qu'**un clapet anti-retour (18, 26) est agencé dans chacune des liaisons (16, 17, 21) entre le réservoir (15) et le récipient sous pression (11) ainsi qu'entre le récipient sous pression (11) et l'unité de génération (20), qui véhiculent le milieu (12) ou le milieu de travail (13).

7. Dispositif selon l'une au moins des revendications précédentes, **caractérisé par le fait que** ledit récipient sous pression (11) est muni d'éléments de transmission de chaleur (32, 33) que l'on fait passer au niveau de la valeur supérieure ou inférieure de température.

8. Dispositif selon l'une au moins des revendications précédentes, **caractérisé par le fait qu'**un tissu conducteur de chaleur (31), de préférence un tissu en cuivre, est prévu à l'intérieur de l'espace du récipient sous pression (11), qui reçoit le milieu expansif/contractif (12).

9. Dispositif selon l'une au moins des revendications précédentes, **caractérisé par le fait que** la différence entre les valeurs de température supérieure et inférieure, à au moins 10°C à peu près, se situe dans une gamme de températures comprise entre au moins + 5°C et + 50°C au maximum, de préférence entre au moins 10°C et + 35°C au maximum.

10. Dispositif selon l'une au moins des revendications précédentes, **caractérisé par le fait que** plusieurs récipients sous pression (11) sont prévus qui, à un intervalle les uns des autres en fonction du temps, peuvent être soumis à température en conséquence et dont les liaisons (21) véhiculant le milieu de travail (13) pressurisé sont dirigées sur la même unité de génération (20).
